# EUROPÄISCHE PATENTSCHRIFT

(11) **EP 3 794 687 B1**
(45) Veröffentlichungstag und Bekanntmachung des Hinweises auf die Patenterteilung: **01.07.2026**
(21) Anmeldenummer: 19727586.0
(22) Anmeldetag: 10.05.2019
(51) Int. Cl.: H01R 31/08, H01R 4/60, H01R 13/436, H01R 43/20, H01R 24/22

(54) **HOCHSTROMSTECKVERBINDER UND VERFAHREN ZU SEINER MONTAGE**
HIGH-CURRENT CONNECTOR AND METHOD FOR MOUNTING SAME
CONNECTEUR POUR COURANTS FORTS ET SON PROCÉDÉ DE MONTAGE

(30) Priorität: 16.05.2018 DE 102018111734
(43) Veröffentlichungstag der Anmeldung: 24.03.2021
(73) Patentinhaber: HARTING Electric Stiftung & Co. KG, 32339 Espelkamp (DE)
(72) Erfinder: KLIEVER, Wilhelm, 32425 Minden (DE)
(86) Internationale Anmeldenummer: PCT/DE2019/100429
(87) Internationale Veröffentlichungsnummer: WO 2019/219126

(56) Entgegenhaltungen:
- EP-A1- 2 539 966
- EP-B1- 2 539 966
- US-A- 3 825 874
- US-A1- 2009 124 117

## Beschreibung

Die Erfindung geht aus von einem Hochstromsteckverbinder nach der Gattung des unabhängigen Anspruchs 1.

Des Weiteren geht die Erfindung aus von einem Verfahren zur Montage eines Hochstromsteckverbinders nach der Gattung des unabhängigen Anspruchs 9.

Derartige Hochstromsteckverbinder besitzen in der Regel zumindest einen Isolierkörper und mehrere darin angeordnete Steckkontakte und werden benötigt, um im gesteckten Zustand Ströme hoher Stromstärken, kurz als "hohe Ströme" bezeichnet, an entsprechende Gegenkontakte eines Gegensteckers zu übertragen. Die Begriffe "hohe Stromstärken" / "hohe Ströme" bedeuten dabei und im Folgenden insbesondere, dass eine solche Steckverbindung pro Steckkontakt einen Strom von z. B. mindestens 24 Ampere, bevorzugt mindestens 32 Ampere und in einer besonders bevorzugten Ausgestaltung sogar 40 Ampere und mehr übertragen kann. Insbesondere können besagte Steckkontakte z. B. für Stromstärken von 70 Ampere ausgelegt sein.

Zur Herstellung der zur Übertragung hoher Ströme notwendigen besonders guten Leitwerte sind in der Regel besonders starke Steckkontaktierungskräfte gefordert. Diese gehen beim Stecken und Ziehen der Steckverbinder mit entsprechend hohen Steck- und Zugkräften einher. Daher werden an die Befestigung der Steckkontakte, insbesondere der Stift- und Buchsenkontakte im Isolierkörper, hohe Anforderungen gestellt. Dazu kann der Isolierkörper kabelanschlussseitig eine lösbar an ihm fixierbare Kontakthalteplatte aufweisen, an welcher zur besonders stabilen Befestigung der Steckkontakte im Isolierkörper Haltelemente angeformt sind, die insbesondere lamellenförmig ausgeführt sein können.

### Stand der Technik

Im Stand der Technik ist es des Öfteren gefordert, z. B. zwei Steckkontakte eines Steckverbinders zu "brücken", d. h. sie elektrisch leitend zu verbinden. Dies wird oft auch als "Splitt" oder als "Y-Verteilung" bezeichnet und dient in der Regel dazu, den Strom einer ausreichend tragfähigen Stromquelle auf mehrere Senken zu verteilen, was in der Fachsprache auch als "Potentialvervielfachung" bezeichnet wird. Dazu ist es beispielsweise bekannt, ein Kabel, z. B. die Litzen eines Litzenkabels, in mehrere Teile zu trennen und auf die Anschlussbereiche mehrerer, z. B. zweier, Steckkontakte zu verteilen. Diese Technik ist jedoch aus verschiedenen sicherheitstechnischen Aspekten zumindest fragwürdig und wird insbesondere im professionellen Bereich nicht gerne gesehen.

Die Druckschrift CN 200976418 Y offenbart eine preisgünstige elektrische Verbindungsstruktur, die in Stanzbiegetechnik ausgeführt ist. Dabei können mehrere Kontakte insbesondere einstückig in Stanzbiegetechnik ausgeführt und dadurch elektrisch leitend miteinander verbunden sein.

Die Druckschrift EP 0 735 627 A2 offenbart einen mehrpoligen elektrischen Steckverteiler. Dieser weist ein Isoliergehäuse und darin angeordnete Steckkontakte auf. Die Steckkontakte bestehen aus Kontaktstiften und dazu komplementär ausgebildeten Kontaktbuchsen. Polweise sind mehrere Steckkontakte quer zu deren Steckrichtung aneinandergereiht. Die aneinandergereihten Steckkontakte sind durch mindestens einen in Reihenrichtung verlaufenden Verbindungsstift miteinander elektrisch verbunden. Der Verbindungsstift und die miteinander verbundenen Steckkontakte bilden zusammen eine Poleinheit, welche in Steckrichtung von außen in das Isoliergehäuse eingebracht ist.

Weiterhin ist aus der Druckschrift EP 2 539 966 B1 eine Verteilersteckereinheit für elektrische Installationen mit 16 A bei 240 V bekannt. Zur Verbindung je eines (Steckkontakt-)Stifts einer ersten Gruppe mit einem (Steckkontakt-)Stift einer zweiten Gruppe werden Metall-Überbrückungselemente offenbart. Diese sind in Form eines ebenen Plättchens ausgeführt, das sich im Wesentlichen in der Ebene (...) erstreckt und integral an jedem Ende einen zurückgebogenen Abschnitt (M) einschließt, der eine elastisch verformbare offene Hülse definiert, die einen Metallstift umschließt und umklammert (...).

Nachteilig bei diesem Stand der Technik ist, dass diese Bauform für Hochstrom-Steckverbinder im Sinne der eingangs erwähnten Definition ungeeignet ist. Schließlich müssen die (Steckkontakt-)Metallstifte in dieser Bauform eine entsprechende Länge aufweisen, um einen Steckkontaktabschnitt zur Verfügung zu stellen, welcher von der offenen Hülse flächig umgriffen werden kann. Dementsprechend schwierig wäre dann auch ihre mechanische Befestigung im Isolierkörper. Eine gewünscht kompakte Bauweise des Hochstromsteckverbinders ist bei einer solchen Bauform daher mechanisch nicht realisierbar.

Das Deutsche Patent- und Markenamt hat in der Prioritätsanmeldung zu vorliegender Anmeldung den folgenden Stand der Technik recherchiert: DE 195 13 880 A1, DE 11 2012 004 155 T5, GB 853 694 A, US 4,544,220 A, EP 2 536 966 B1, EP 0 735 627 A2, CN 200 976 418 Y.

Die Druckschrift US 3,825,874 A beschreibt eine gemeinsame Schirmanbindung für mehradrige Kabel, insbesondere für Twinax-Leitungen.

Die Druckschrift US 2009/0124117 A1 offenbart eine Steckverbindung zur lösbaren Verbindung einer Mehrzahl von Kabelpaaren mit einem Leiterquerschnitt von mehr als 10 mm. Dazu sind in ein isolierendes Steckergehäuse und/oder ein isolierendes Buchsengehäuse einzelne Kontaktelemente, welche mit den Kabeln leitend verbunden sind, einrastend einsteckbar und in dem Steckergehäuse bzw. Buchsengehäuse auswechselbar gehalten. Das Einrasten der Kontaktelemente in den Gehäusen wird durch eine elastische Verformung der Gehäuse erreicht. Die Handhabung wird dadurch erleichtert, dass die Gehäuse aus einem Material mit einer Härte bestehen, welche ein Einstecken und Auswechseln der Kontaktelemente ohne Zuhilfenahme von Werkzeugen ermöglicht.

### Aufgabenstellung

Die Aufgabe der Erfindung besteht darin, eine kompakte Bauform für einen Hochstromsteckverbinder anzugeben, die auch für die Übertragung hoher Ströme von 24 A und mehr, insbesondere für die Übertragung von beispielsweise 70 A, geeignet ist.

Diese Aufgabe wird durch die Merkmale der unabhängigen Ansprüche gelöst.

Ein Hochstromsteckverbinder weist einen Isolierkörper mit einem Kontaktträger auf. Der Kontaktträger hat mindestens eine Kontaktkammer, die zumindest zwei steckseitige Durchgangsöffnungen besitzt. Weiterhin weist der Hochstromsteckverbinder mindestens zwei in der Kontaktkammer parallel zueinander angeordnete elektrisch leitfähige Steckkontakte auf. Die Steckkontakte besitzen je an einem ersten Ende einen Kabelanschlussbereich und gegenüberliegend an einem zweiten Ende einen Steckbereich. Diese Steckbereiche sind durch je eine der Durchgangsöffnungen der Kontaktkammer geführt.

Weiterhin besitzt der Hochstromsteckverbinder ein in die Kontaktkammer eingelegtes, elektrisch leitfähiges Verbindungselement. Das Verbindungselement weist zumindest zwei Kontaktaufnahmen auf, in welche jeweils einer der Steckkontakte mit seinem Steckbereich form- und kraftschlüssig eingefügt ist. Durch das Verbindungselement sind die mindestens zwei Steckkontakte elektrisch leitend miteinander verbunden.

Ein Verfahren zur Montage des Hochstromsteckverbinders besitzt die folgenden Schritte:
A.) Einlegen mindestens eines Verbindungselements in mindestens eine kabelanschlussseitig geöffnete Kontaktkammer eines Kontaktträgers, sodass das Verbindungselement mit darin angeordneten Kontaktaufnahmen in der Nähe steckseitiger Durchgangsöffnungen der Kontaktkammer angeordnet ist;
B.) Montieren eines Isolierkörpers durch Anfügen einer Kontakthalteplatte an den Kontaktträger und dadurch gleichzeitig
C.) Fixieren des mindestens einen Verbindungselements im Isolierkörper;
D.) Vercrimpen mindestens einer elektrischen Leitung eines elektrischen Hochstromkabels mit einem Kabelanschlussbereich mindestens eines Steckkontaktes;
E.) kabelanschlussseitiges Einführen des vercrimpten Steckkontaktes und Einfügen zumindest eines weiteren Steckkontaktes durch je eine Kontaktöffnung der Kontakthalteplatte in eine gemeinsame Kontaktkammer des Kontaktträgers, wobei zumindest diese zwei Steckkontakte in dem Isolierkörper verrasten und gleichzeitig je eine der Kontaktaufnahmen des Verbindungselements durchgreifen, und dadurch
F.) elektrisch leitendes Verbinden dieser zumindest zwei im Isolierkörper verrasteten Steckkontakte, nämlich des vercrimpten Steckkontaktes und des mindestens einen weiteren Steckkontaktes, durch das Verbindungselement.

Vorteilhafte Ausgestaltungen der Erfindung sind in den Unteransprüchen angegeben.

In einer vorteilhaften Ausgestaltung handelt es sich, insbesondere aus Sicherheitsgründen, bei den Steckkontakten um Buchsenkontakte.

Vorteilhafterweise besitzt das Verbindungselement eine ausreichend hohe Elastizität, um die Steckkontakte aufzunehmen, zu halten und zerstörungsfrei wieder freigeben zu können. Dies ist zur Kontaktierung des Verbindungselements mit den Steckkontakten von besonderem Vorteil. Erfindungsgemäß können die Steckkontakte auf diese Weise beim Einstecken in den Isolierkörper automatisch mit dem Verbindungselement form- und kraftschlüssig verbunden werden und dabei elektrisch damit kontaktieren.

Erfindungsgemäß besteht das Verbindungselement aus Metall, insbesondere aus Messing, und ist flächig ausgeführt, wobei seine Fläche im eingelegten Zustand rechtwinklig zur Steckrichtung verläuft. Dadurch ist eine hohe Robustheit, eine hervorragende Langzeitstabilität und gleichzeitig ein geringer Platzbedarf gewährleistet.

Erfindudungsgemäß sind die zumindest zwei Kontaktaufnahmen des Verbindungselements je durch einen offenen Ring gebildet. Dies ist besonders vorteilhaft, weil dadurch zumindest abschnittsweise rotationssymmetrische Steckkontakte darin einfügbar sind.

Insbesondere kann der offene Ring dadurch gebildet sein, dass die zumindest zwei Kontaktaufnahmen des Verbindungselements je zwei sichelförmige Arme aufweisen, deren Enden zueinander gerichtet sind. Dies ist besonders vorteilhaft, weil dadurch bei größtmöglicher Stabilität die gewünschte Elastizität einstellbar ist, welche nötig ist, um die Steckkontakte mit einer gewünschten Kontaktkraft aufzunehmen.

Zur Einführung der Steckkontakte können die Kontaktkammern im Kontaktträger kabelanschlussseitig geöffnet sein. Der Isolierkörper besitzt weiterhin eine steckseitig am Kontaktträger lösbar fixierbare Kontakthalteplatte, durch welche die Steckkontakte geführt und an der sie gehalten sind, wobei die Kontakthalteplatte zur Einführung und Fixierung der Steckkontakte im Isolierkörper mit dem Kontaktträger zusammenwirkt. Insbesondere kann die Kontakthalteplatte dazu spezielle Halteelemente, beispielsweise Lamellen, aufweisen. Diese Konstruktion hat den zusätzlichen Vorteil, dass das Verbindungselement zwischen den steckseitigen Durchgangsöffnungen und der Kontakthalteplatte, insbesondere deren Halteelementen, beispielsweise deren Lamellen, angeordnet sein kann.

Weiterhin kann der Kontaktträger steckseitig an seinen Durchgangsöffnungen als Berührschutz hohlzylindrische Anformungen aufweisen, welche die durch die Durchgangsöffnungen geführten Steckbereiche der Steckkontakte umfassen und steckseitig überragen. Diese hohlzylindrischen Anformungen haben neben dem besagten Berührschutz weiterhin die Funktion, Luft- und Kriechstrecken zu verlängern und Überschläge auch bei hohen Spannungen zu verhindern.

### Ausführungsbeispiel

Ein Ausführungsbeispiel der Erfindung ist in den Zeichnungen dargestellt und wird im Folgenden näher erläutert. Es zeigen:
- Fig. 1a - e: einen Isolierkörper, aufweisend eine Kontakthalteplatte und einen Kontaktträger;
- Fig. 1f: den Isolierkörper mit eingelegten Kontakten in einer Draufsicht;
- Fig. 2a - b: ein Verbindungselement aus verschiedenen Ansichten;
- Fig. 3a - b: ein Steckkontakt aus verschiedenen Ansichten;
- Fig. 4a - b: zwei Steckkontakte mit dem Verbindungselement;
- Fig. 5a - b: einen Isolierkörper mit eingelegten Verbindungselementen und eingesteckten oder einzusteckenden Steckkontakten.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1a zeigt eine Kontakthalteplatte 11 mit Lamellen 114, die zum Halten von Steckkontakten 3 und des Massekontaktstifts 3' dienen. Dazu sind die Steckkontakte 3 und der Massekontaktstift 3' durch Kontaktöffnungen 110 kabelanschlussseitig einführbar. Weiterhin besitzt die Kontakthalteplatte 11 mehrere Rastlaschen 111 mit je einem Rastfenster 112 zur Verrastung an einem Kontaktträger 12.

Die Fig. 1b zeigt den Kontaktträger 12 in schräger Draufsicht, d.h. mit schrägem Blick auf seine Kabelanschlussseite. Dieser Kontaktträger 12 besitzt mehrere kabelanschlussseitig geöffnete Kontaktkammern 120 zur Aufnahme je zweier Kontakte 3. Der Kabelanschlussseite gegenüberliegend besitzen die Kontaktkammern 120 je zwei Durchgangsöffnungen, die in der Zeichnung nicht sichtbar und daher mit keinem Bezugszeichen versehen sind. An diesen Durchgangsöffnungen besitzt der Kontaktträger 12 steckseitig hohlzylindrische Anformungen 124 zur Aufnahme je eines Steckbereichs 32 der Kontakte 3. Weiterhin besitzt der Kontaktträger 12 Rastzapfen 121, an denen die Rastlaschen 111 der Kontakthalteplatte 11 verrasten können. Außerdem besitzt der Kontaktträger 12 eine aus Übersichtlichkeitsgründen nicht näher bezeichnete Massekontaktkammer zur Aufnahme eines Massekontaktstifts 3'.

Die Fig. 1c zeigt den montierten Isolierkörper 1, d. h. den Kontaktträger 12, auf den die Kontakthalteplatte 11 mit ihren Rastlaschen 111 aufgerastet ist, wobei die Rastfenster 112 an den Rastzapfen 121 verrasten und wobei die Lamellen 114 in die Kontaktkammern 120 eingreifen. Weiterhin ist der Massekontaktstift 3' dargestellt.

Die Fig. 1d zeigt die Kontakthalteplatte 11 mit steckseitigem Blick auf die Lamellen 114.

Die Fig. 1e zeigt den montierten Isolierkörper 1 in einer Seitenansicht.

Die Fig. 1f zeigt den Isolierkörper 1 mit eingeführten Steckkontakten 3 in einer Draufsicht, d. h. mit Blick auf die Kontakthalteplatte 11.

Die Fig. 2a und 2b zeigen ein Verbindungselement 4, welches zwei Kontaktaufnahmen 40 aufweist, in welche jeweils ein Steckkontakt 3 mit seinem Steckbereich 32 form- und kraftschlüssig einfügbar ist.

Das Verbindungselement 4 besteht aus Metall, insbesondere aus Messing, und ist flächig ausgeführt. Dadurch ist eine hohe Robustheit, eine hervorragende Langzeitstabilität und gleichzeitig ein geringer Platzbedarf gewährleistet.

Die zumindest zwei Kontaktaufnahmen 40 des Verbindungselements 4 sind je durch einen offenen Ring gebildet. Die kreisrunde Ringform ist besonders vorteilhaft, weil die darin einzufügenden Steckkontakte 3 rotationssymmetrisch ausgeführt sind.

Der offene Ring ist dadurch gebildet, dass die zumindest zwei Kontaktaufnahmen 40 des Verbindungselements 4 je zwei sichelförmige Arme 41 aufweisen, deren Enden zueinander gerichtet sind. Die beiden Enden sind voneinander also durch eine Öffnung 400 getrennt. Dies ist besonders vorteilhaft, weil durch die Ausgestaltung deren konkreter Form bei größtmöglicher Stabilität die gewünschte Elastizität einstellbar ist, welche nötig ist, um die Steckkontakte 3 mit einer gewünschten Kontaktkraft aufzunehmen.

Die Fig. 3a und 3b zeigen den Steckkontakt 3. Dieser besitzt einen als Crimpbereich ausgeführten Kabelanschlussbereich 31 und einen Steckbereich 32. Dazwischen befindet sich kabelanschlussbereichsseitig ein umlaufender Kragen 34. Steckbereichsseitig schließt an den Kragen 34 ein Verbindungsbereich 30 an, mit welchem der Steckkontakt 3 in die Kontaktaufnahmen 40 des Verbindungselements 4 einfügbar ist.

Die Fig. 4a und 4b zeigen zwei Steckkontakte 3, welche in je eine der Kontaktaufnahmen 40 des Verbindungselements 4 eingefügt sind in einer schrägen Draufsicht sowie in einer Seitenansicht. Der jeweilige Steckbereich 32 ist durch die Kontaktaufnahmen 40 geführt und die Steckkontakte 3 kontaktieren das Verbindungselement 4 mit ihren Verbindungsbereichen 30. Dabei umschließt das Verbindungselement 4 die Verbindungsbereiche 30 mit seinen Kontaktaufnahmen 40 form- und kraftschlüssig.

Die Fig. 5a zeigt den montierten Isolierkörper 1 mit teils eingefügten und teils einzufügenden Steckkontakten 3. Dabei sind vier Verbindungselemente 4 in je eine Kontaktkammer 120 eingelegt und durch Zusammenwirken der Kontakthalteplatte 11 mit dem daran verrasteten Kontaktträger 12 im Isolierkörper 1 fixiert.

Die Fig. 5b zeigt die selbe Anordnung in einer Seitenansicht. Dabei wird deutlich, dass die Steckbereiche 32 der bereits eingesteckten Kontakte 3 in die hohlzylindrischen Anformungen 124 aufgenommen sind, wobei die hohlzylindrischen Anformungen 124 die Steckbereiche 32 steckseitig überragen.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Isolierkörper
- 11: Kontakthalteplatte
- 110: Kontaktöffnung
- 111: Rastlasche
- 112: Rastfenster
- 114: Lamellen

- 12: Kontaktträger
- 120: Kontaktkammer
- 121: Rastzapfen
- 124: hohlzylindrische Anformungen

- 3: Steckkontakte
- 3': Massekontaktstift
- 30: Verbindungsbereich
- 31: Kabelanschlussbereich
- 32: Steckbereich
- 34: Kragen

- 4: Verbindungselement
- 40: Kontaktaufnahme
- 400: Öffnung
- 41: sichelförmige Arme

## Patentansprüche

1. Hochstromsteckverbinder, aufweisend einen Isolierkörper (1) mit zumindest einem Kontaktträger (12) mit mindestens einer Kontaktkammer (120), die zumindest zwei steckseitige Durchgangsöffnungen besitzt, sowie mindestens zwei in der Kontaktkammer (120) parallel zueinander angeordnete oder anzuordnende elektrisch leitfähige Steckkontakte (3), die je an einem ersten Ende einen Kabelanschlussbereich (31) und gegenüberliegend an einem zweiten Ende einen Steckbereich (32) besitzen, wobei deren Steckbereich (32) durch je eine der Durchgangsöffnungen der Kontaktkammer geführt oder hindurchführbar ist und wobei der Hochstromsteckverbinder weiterhin ein in die Kontaktkammer (120) eingelegtes elektrisch leitfähiges Verbindungselement (4) besitzt, welches zumindest zwei Kontaktaufnahmen (40) aufweist, **dadurch gekennzeichnet, dass** jeweils einer der Steckkontakte (3) bei seinem Einstecken in den Isolierkörper (1) automatisch mit dem Verbindungselement (4) form- und kraftschlüssig verbindbar und dabei elektrisch damit kontaktierbar ist, so dass jeder Steckkontakte (3) mit seinem Steckbereich (32) form- und kraftschlüssig in je eine der Kontaktaufnahmen (40) des Verbindungselements (4) eingefügt ist, wodurch die mindestens zwei Steckkontakte (3) elektrisch leitend miteinander verbunden sind, wobei das Verbindungselement (4) aus Metall besteht und flächig ausgeführt ist, wobei seine Fläche im eingelegten Zustand rechtwinklig zur Steckrichtung verläuft und wobei die Kontaktaufnahmen (40) als offene Ringe ausgeführt sind.

2. Hochstromsteckverbinder nach Anspruch 1, wobei es sich bei den Steckkontakten (3) um Buchsenkontakte handelt.

3. Hochstromsteckverbinder nach einem der vorstehenden Ansprüche, wobei das Verbindungselement (4) eine ausreichend hohe Elastizität aufweist, um die Steckkontakte (3) aufzunehmen, zu halten und zerstörungsfrei wieder freigeben zu können.

4. Hochstromsteckverbinder nach einem der vorstehenden Ansprüche, wobei die zumindest zwei Kontaktaufnahmen (40) des Verbindungselements (4) je durch einen offenen Ring gebildet sind.

5. Hochstromsteckverbinder nach einem der vorstehenden Ansprüche, wobei die zumindest zwei Kontaktaufnahmen (40) des Verbindungselements (4) je zwei sichelförmige Arme (41) aufweisen, deren Enden zueinander gerichtet sind.

6. Hochstromsteckverbinder nach einem der vorstehenden Ansprüche, wobei die Kontaktkammern (120) im Kontaktträger (12) kabelanschlussseitig geöffnet sind und wobei der Isolierkörper (1) weiterhin eine steckseitig am Kontaktträger (12) lösbar fixierbare Kontakthalteplatte (11) besitzt, durch welche die Steckkontakte (3) geführt und an der sie gehalten sind, wobei die Kontakthalteplatte (11) zur Einführung und Fixierung der Steckkontakte (3) im Isolierkörper (1) mit dem Kontaktträger (12) zusammenwirkt.

7. Hochstromsteckverbinder nach Anspruch 6, wobei die Kontakthalteplatte (11) zum zumindest einseitigen Halten der Steckkontakte (3) sowie zum fixierenden Zusammenwirken mit dem Kontaktträger (12) Lamellen (114) aufweist.

8. Hochstromsteckverbinder nach einem der vorstehenden Ansprüche, wobei der Kontaktträger (12) steckseitig an seinen Durchgangsöffnungen als Berührschutz hohlzylindrische Anformungen (124) aufweist, welche die durch die Durchgangsöffnungen geführten Steckbereiche (32) der Steckkontakte (3) umfassen und steckseitig überragen.

9. Verfahren zur Montage eines Hochstromsteckverbinders gemäß einem der vorstehenden Ansprüche, wobei das Verfahren die folgenden Schritte aufweist:
A.) Einlegen mindestens eines Verbindungselements (4) in mindestens eine kabelanschlussseitig geöffnete Kontaktkammer (120) eines Kontaktträgers (12), sodass das Verbindungselement (4) mit seinen Kontaktaufnahmen (40) in der Nähe steckseitiger Durchgangsöffnungen der Kontaktkammer (120) angeordnet ist;
B.) Montieren eines Isolierkörpers (1) durch Anfügen einer Kontakthalteplatte (11) an den Kontaktträger (12) und dadurch gleichzeitig
C.) Fixieren des mindestens einen Verbindungselements (4) im Isolierkörper (1);
D.) Vercrimpen mindestens einer elektrischen Leitung eines elektrischen Hochstromkabels mit einem Kabelanschlussbereich (31) mindestens eines Steckkontaktes (3);
E.) kabelanschlussseitiges Einführen des vercrimpten Steckkontaktes (3) und Einfügen zumindest eines weiteren Steckkontaktes (3) durch je eine Kontaktöffnung (110) der Kontakthalteplatte (11) in eine gemeinsame Kontaktkammer (120) des Kontaktträgers (12), wobei zumindest diese zwei Steckkontakte (3) je eine Kontaktaufnahme (40) des Verbindungselements (4) durchgreifen, **dadurch gekennzeichnet, dass** sie dabei dadurch automatisch mit dem Verbindungselement (4) form- und kraftschlüssig verbunden werden und elektrisch damit kontaktieren und dadurch auch miteinander elektrisch verbunden werden und gleichzeitig in dem Isolierkörper (1) verrasten.

## Claims

1. High-current plug-in connector, having an insulating body (1) with at least one contact carrier (12) with at least one contact chamber (120) which has at least two plug-side passage openings and having at least two electrically conductive plug-in contacts (3) which are or are to be arranged parallel to one another in the contact chamber (120) and which each have, at a first end, a cable connection region (31) and opposite to this, at a second end, a plug-in region (32), wherein the plug-in region (32) of said plug-in contacts is or can be guided through in each case one of the passage openings of the contact chamber, and wherein the high-current plug-in connector further has an electrically conductive connecting element (4) which is inserted into the contact chamber (120) and which has at least two contact receptacles (40), **characterized in that** in each case one of the plug-in contacts (3) can be automatically connected to the connecting element (4) in an interlocking and force-fitting manner when they are inserted into the insulating body (1) and in the process can make electrical contact with said insulating body, so that each plug-in contact (3) is inserted, by way of its plug-in region (32), in an interlocking and force-fitting manner into in each case one of the contact receptacles (40) of the connecting element (4), as a result of which the at least two plug-in contacts (3) are electrically conductively connected to one another, wherein the connecting element (4) consists of metal and is of flat design, wherein its surface area runs at a right angle in relation to the plug-in direction in the inserted state and wherein the contact receptacles (40) are designed as open rings.

2. High-current plug-in connector according to Claim 1, wherein the plug-in contacts (3) are socket contacts.

3. High-current plug-in connector according to either of the preceding claims, wherein the connecting element (4) has a sufficiently high degree of elasticity in order to receive and to hold the plug-in contacts (3) and to be able to release said plug-in contacts again without destruction.

4. High-current plug-in connector according to one of the preceding claims, wherein the at least two contact receptacles (40) of the connecting element (4) are each formed by an open ring.

5. High-current plug-in connector according to one of the preceding claims, wherein the at least two contact receptacles (40) of the connecting element (4) each have two sickle-shaped arms (41), the ends of which are directed toward one another.

6. High-current plug-in connector according to one of the preceding claims, wherein the contact chambers (120) in the contact carrier (12) are open on the cable connection side, and wherein the insulating body (1) further has a contact holding plate (11) which can be releasably fixed to the contact carrier (12) on the plug-in side and through which the plug-in contacts (3) are guided and on which said plug-in contacts are held, wherein the contact holding plate (11) interacts with the contact carrier (12) for inserting and fixing the plug-in contacts (3) in the insulating body (1).

7. High-current plug-in connector according to Claim 6, wherein the contact holding plate (11) has lamellae (114) for holding the plug-in contacts (3) at least on one side and for interacting with the contact carrier (12) in a fixing manner.

8. High-current plug-in connector according to one of the preceding claims, wherein the contact carrier (12) has, at its passage openings on the plug-in side, hollow-cylindrical mouldings (124) as touch-protection means, which hollow-cylindrical mouldings comprise the plug-in regions (32), which are guided through the passage openings, of the plug-in contacts (3) and project beyond said plug-in regions on the plug-in side.

9. Method for assembling a high-current plug-in connector according to one of the preceding claims, wherein the method comprises the following steps:
A.) inserting at least one connecting element (4) into at least one contact chamber (120), which is open on the cable connection side, of a contact carrier (12), so that the connecting element (4), by way of its contact receptacles (40), is arranged in the vicinity of plug-side passage openings of the contact chamber (120);
B.) mounting an insulating body (1) by attaching a contact holding plate (11) to the contact carrier (12) and in this way at the same time
C.) fixing the at least one connecting element (4) in the insulating body (1);
D.) crimping at least one electrical line of an electric high-current cable to a cable connection region (31) of at least one plug-in contact (3);
E.) inserting the crimped plug-in contact (3) on the cable connection side and inserting at least one further plug-in contact (3) through in each case one contact opening (110) of the contact holding plate (11) into a common contact chamber (120) of the contact carrier (12), wherein at least these two plug-in contacts (3) each pass through a contact receptacle (40) of the connecting element (4), **characterized in that** in this way said plug-in contacts are automatically connected to the connecting element (4) in an interlocking and force-fitting manner and make electrical contact with said connecting element and in this way are also electrically connected to one another and at the same time latch in the insulating body (1).

## Revendications

1. Connecteur pour courant fort, comportant un corps isolant (1) avec au moins un support de contact (12) avec au moins une chambre de contact (120), qui possède au moins deux ouvertures de passage côté enfichable, ainsi qu'au moins deux contacts enfichables (3) électriquement conducteurs disposés ou à disposer parallèlement l'un à l'autre dans la chambre de contact (120), qui possèdent chacun une zone de branchement de câble (31) sur une première extrémité et une zone d'enfichage (32) sur une deuxième extrémité en vis-à-vis, leur zone d'enfichage (32) étant guidée à travers ou pouvant être guidée de part en part à travers respectivement une des ouvertures de passage de la chambre de contact et le connecteur pour courant fort possédant par ailleurs un élément de raccordement (4) électriquement conducteur mis en place dans la chambre de contact (120), lequel comporte au moins deux logements de contact (40), **caractérisé en ce que** respectivement un des contacts enfichables (3), lors de son enfichage dans le corps isolant (1), peut être automatiquement raccordé par complémentarité de forme ou par force à l'élément de raccordement (4) et peut être mis en contact électrique avec celui-ci de telle sorte que chaque contact enfichable (3) est inséré par sa zone d'enfichage (32) par complémentarité de forme et par force dans respectivement un des logements de contact (40) de l'élément de raccordement (4), ce qui permet de raccorder de manière électriquement conductrice les au moins deux contacts enfichables (3), l'élément de raccordement (4) étant constitué de métal et étant conçu à plat, sa surface s'étendant à angle droit par rapport à la direction d'enfichage dans l'état mis en place dedans et les logements de contact (40) étant conçus comme des bagues ouvertes.

2. Connecteur pour courant fort selon la revendication 1, les contacts enfichables (3) étant des contacts de prise.

3. Connecteur pour courant fort selon l'une des revendications précédentes, l'élément de raccordement (4) présentant une élasticité suffisamment importante pour recevoir, maintenir et libérer à nouveau sans détérioration les contacts enfichables (3).

4. Connecteur pour courant fort selon l'une des revendications précédentes, les au moins deux logements de contact (40) de l'élément de raccordement (4) étant formés chacun par une bague ouverte.

5. Connecteur pour courant fort selon l'une des revendications précédentes, les au moins deux logements de contact (40) de l'élément de raccordement (4) comportant chacun deux bras en forme de faucille (41), dont les extrémités sont dirigées l'une vers l'autre.

6. Connecteur pour courant fort selon l'une des revendications précédentes, les chambres de contact (120) dans le support de contact (12) étant ouvertes côté branchement de câble et le corps isolant (1) possédant par ailleurs une plaque de maintien de contact (11) pouvant être fixée de manière amovible côté enfichage sur le support de contact (12), à travers laquelle les contacts enfichables (3) sont guidés et sur laquelle ils sont maintenus, la plaque de maintien de contact (11) coopérant avec le support de contact (12) pour l'introduction et la fixation des contacts enfichables (3) dans le corps isolant (1).

7. Connecteur pour courant fort selon la revendication 6, la plaque de maintien de contact (11) comportant des lamelles (114) pour maintenir au moins unilatéralement les contacts enfichables (3) et pour coopérer avec fixation avec le support de contact (12).

8. Connecteur pour courant fort selon l'une des revendications précédentes, le support de contact (12) comportant côté enfichage, sur ses ouvertures de passage, en tant que protection contre le contact des formes cylindriques creuses (124), qui comprennent les zones d'enfichage (32) des contacts enfichables (3) guidées à travers les ouvertures de passage et qui dépassent côté enfichage.

9. Procédé de montage d'un connecteur pour courant fort selon l'une des revendications précédentes, le procédé comportant les étapes suivantes :
A.) mise en place d'au moins un élément de raccordement (4) dans au moins une chambre de contact (120) d'un support de contact (12) ouverte côté branchement de câble, si bien que l'élément de raccordement (4) est disposé par ses logements de contact (40) à proximité d'ouvertures de passage côté enfichage de la chambre de contact (120) ;
B.) montage d'un corps isolant (1) en attachant une plaque de maintien de contact (11) au support de contact (12) et ainsi simultanément
C.) fixation de l'au moins un élément de raccordement (4) dans le corps isolant (1) ;
D.) sertissage d'au moins une ligne électrique d'un câble électrique pour courant fort à une zone de branchement de câble (31) d'au moins un contact enfichable (3) ;
E.) introduction du contact enfichable (3) serti côté branchement de câble et insertion d'au moins un autre contact enfichable (3) par respectivement une ouverture de contact (110) de la plaque de maintien de contact (11) dans une chambre de contact (120) commune du support de contact (12), au moins lesdits deux contacts enfichables (3) traversant chacun un logement de contact (40) de l'élément de raccordement (4), **caractérisé en ce qu'**ils sont ainsi automatiquement raccordés par complémentarité de forme et par force à l'élément de raccordement (4), et qu'ils établissent ainsi un contact électrique et sont raccordés ainsi électriquement les uns aux autres tout en s'enclenchant simultanément dans le corps isolant (1).
